# EUROPÄISCHE PATENTSCHRIFT

(11) **EP 0 116 947 B1**
(45) Veröffentlichungstag und Bekanntmachung des Hinweises auf die Patenterteilung: **22.07.1987**
(21) Anmeldenummer: 84101547.2
(22) Anmeldetag: 15.02.1984
(51) Int. Cl.: B65D 90/62

(54) **Sammelbehälter mit Bodenentleerung für Feststoffe, insbesondere Altpapier**
Container with bottom unloader for solid material, especially waste paper
Conteneur avec dispositif de décharge à sa partie inférieure, particulièrement pour vieux papiers

(30) Priorität: 21.02.1983 DE 3305972
(43) Veröffentlichungstag der Anmeldung: 29.08.1984
(73) Patentinhaber: Rühland, Lothar, D-38176 Wendeburg (DE)
(72) Erfinder: Rühland, Lothar, D-38176 Wendeburg (DE)
(74) Vertreter: Lins, Edgar, Dipl.-Phys. Dr.jur.

## Beschreibung

Die Erfindung betrifft einen Sammelbehälter mit Bodenentleerung für Feststoffe, insbesondere Altpapier, bestehend aus seitlichen und oberen Wandungen mit wenigstens einer Einwurföffnung sowie zwei gleichzeitig verschwenkbaren Bodenklappen, welche auf einander diametral gegenüberliegenden Seiten des unteren Umfangsrandes des Behälters angelenkt und im angehobenen Zustand des Behälters mittels eines in dessen oberer Wandung längsverschiebbar gehaltenen Zentralrohres im geschlossenen Zustand gehalten bzw. in die Entleerungsstellung verschwenkbar sind, wobei am bodenseitigen Ende des Zentralrohres ein im geschlossenen Zustand der Bodenklappen oberhalb der Bodenklappen mit seiner Längsrichtung quer zu den Schwenkachsen der Bodenklappen angeordneter Querbalken angebracht ist, an dessen freie Enden für jede Bodenklappe ein Lenkhebel angelenkt ist, deren jeweils anderes Ende innenseitig an der zugehörigen Bodenklappe angelenkt ist.

Derartige Sammelbehälter bestehen vorwiegend aus einer zylinderformigen Seitenwandung, an welche sich einstückig ein oberer etwa halbkugelförmiger Domteil anschließt. Die Bodenklappen bilden eine Standfläche des Behälters und können im angehobenen Zustand durch Langsverschiebung des Zentralrohres, welches an seinem unteren Ende über ein Seil mit den Bodenklappen verbunden ist, geöffnet und wieder geschlossen werden.

Zur Entleerung eines derartigen Behälters dient ein Entsorgungsfahrzeug mit einem geeigneten Kran, dessen Tragehaken in einen mit dem Behälter verbundenen Hubring eingreift, während ein weiterer Öffnungshaken des Kranes den mit dem Zentralrohr verbundenen Ring erfaßt. Beim Anheben des Behälters muß der Seilzug gespannt sein, um ein vorzeitiges Öffnen der Bodenklappen zu vermeiden. Sobald sich der Behälter über der Ladefläche des Entsorgungsfahrzeuges befindet, senkt der Öffnungshaken des Kranes das Zentralrohr ab, wobei die Bodenklappen geöffnet werden, so daß der Inhalt des Behälters auf die Ladefläche des Entsorgungsfahrzeuges herabfällt. Durch Anheben des Zentralrohres werden das Seil gespannt und die Bodenklappen wieder verschlossen, so daß der Behälter wieder an seinem Standort aufgestellt werden kann.

Da bei den bekannten Sammelbehältern das Seil in der Behaltermitte verläuft, erschwert oder verhindert es den Austritt der gesammelten Feststoffe, welche im wesentlichen Recyclingprodukte sind. Insbesondere sperriges Altpapier in Form von ungefalteten Pappkartons kann sich leicht in den Seilen innerhalb verfangen, so daß die Entleerung verhindert wird. Dieses Problem tritt bei allen Feststoffen auf, welche im Vergleich zu ihrem Gewicht ein großes Volumen aufweisen. Die Problematik wird dadurch erhöht, daß die Feststoffe teilweise eine sehr unregelmäßige Form haben und somit zur Bildung von Brücken innerhalb des Behälters neigen.

Ein Sammelbehälter der eingangs erwähnten Art ist durch die FR-A-2 500 422 bekannt. Darin ist am unteren Ende einer das Zentralrohr bildenden zentralen Bügelanordnung Gelenkösen angebracht, die zusammen mit dem Zentralrohr als kurzer Querbalken bezeichnet werden können. An den Gelenkösen sind Lenker befestigt, deren freies Ende drehbar mit den Bodenklappen verbunden ist. Die Anlenkung an den Bodenklappen erfolgt - wie bei der oben erwähnten Seilsteuerung der Bodenklappen - an den freien Enden der Bodenklappen. Bei dieser Anordnung entstehen für die Entleerung von sperrigen Materialien ähnliche Nachteile wie bei der für sperrige Materialien ungeeigneten Seilsteuerung der Bodenklappen. Darüberhinaus sind die Bodenklappen bei der bekannten Anordnung nur um einen relativ geringen Winkel aufklappbar, so daß nur eine kleine Entleerungsöffnung freigegeben wird. (vgl. Figur 3 der FR-A-2 500 422).

Der Erfindung liegt die Aufgabe zugrunde, einen Sammelbehälter der eingangs erwähnten Art so auszubilden, daß das Entleeren des Behälters auch bei sperrigen Materialien, wie Altpapier bzw. Pappen störungsfrei möglich ist.

Diese Aufgabe wird erfindungsgemäß dadurch gelöst, daß die bodenseitigen Gelenke der Lenkhebel im geschlossenen Zustand der Bodenklappen etwa gleiche Abstände von der Bodenmitte und von der Schwenkachse der zugeordneten Bodenklappe aufweisen und daß sich der Querbalken wenigstens bis über die bodenseitigen Gelenke im geschlossenen Zustand der Bodenklappen erstreckt.

Die bodenseitigen Gelenke der Lenkhebel sind bei dem erfindungsgemäßen Sammelbehälter etwa gleich weit von der Bodenmitte und der Schwenkachse der betroffenen Bodenklappe entfernt. Die Bodenmitte entspricht der Mitte des Abstandes zwischen den beiden Schwenkachsen der Bodenklappen. Durch diese Anlenkung der die Bodenklappen steuernden Lenker wird die Entleerungsöffnung durch die geöffneten Bodenklappen durch die Steuerung der Bodenklappen nur in ganz geringem Maße beeinträchtigt. Günstige Hebelverhältnisse für die Öffnung der Bodenklappen werden durch die Länge des Querbalkens erreicht, der sich wenigstens bis über die bodenseitigen Gelenke der Lenkhebel im geschlossenen Zustand der Bodenklappen erstreckt. Bei dem erfindungsgemäßen Behälter lassen sich die Bodenklappen sehr weit, vorzugsweise um einen Winkel von etwa 90°, verschwenken, wobei einerseits der dafür benötigte Hub des Zentralrohres relativ klein ist, andererseits ein eigenständiges Öffnen der Bodenklappen durch das auf die Bodenklappen drückende Gewicht des Füllgutes verhindert wird.

Zweckmäßig ist es, wenn das Zentralrohr über Stegbleche mit dem Querbalken verschweißt ist. Auf diese Weise ergibt sich eine verstärkte T-Verbindung zwischen dem Zentralrohr und dem Querbalken so daß diese Verbindungsstelle auch bei ungleicher Belastung der Querbalkenhälften eine ausreichende mechanische Festigkeit aufweist.

Vorteilhaft ist es, wenn die seitlichen Wandungen des Behälters innenseitig im Bereich oberhalb der Schwenkachsen der Bodenklappen mit schräg nach unten gerichteten Schürzenabschnitten ausgerüstet sind. Auf diese Weise stellt die durch die Lagerung der Schwenkachsen bedingte Stufe innerhalb des Behälters kein Hindernis für die aus dem geöffneten Behälter herausfallenden Feststoffe dar. Die Schürzenabschnitte sind derart nach innen gerichtet, daß die Feststoffe im Bereich der seitlichen Wandungen zur Mitte geführt und den geöffneten Behälter unbehindert verlassen können.

Im Hinblick auf eine geringe Gesamthöhe des Sammelbehälters in der geschlossenen Stellung der Bodenklappen ist es möglich, daß der obere Längsabschnitt des Zentralrohres als Teleskop ausgebildet ist. Da zum Öffnen der Bodenklappen das Zentralrohr in Längsrichtung verschoben werden muß, ragt der obere Längsabschnitt des Zentralrohres um die für das Öffnen erforderliche Hubhohe aus der oberen Wandung heraus. Sofern dieser Längsabschnitt teleskopartig ausgebildet ist, kann er nach dem Schließen der Bodenklappen, also nach dem Absetzen des Behälters, auf seinem Standplatz in Längsrichtung in das Innere des Behälters verschoben werden, so daß nur noch der am Ende des Zentralrohres angebrachte Ring die obere Behälterwandung überragt.

Bei der vorgenannten Ausführungsform empfiehlt es sich, daß der teleskopartige Längsabschnitt in der ausgezogenen Stellung mit dem unteren Längsabschnitt in Längsrichtung verriegelbar ist. Hierbei ergibt sich der Vorteil, daß in Längsrichtung des Zentralrohres von außen eine Druckkraft zum Öffnen der Bodenklappen aufgebracht werden kann.

Unabhängig von den vorgenannten Ausführungsform ist es zweckmäßig, wenn das Zentralrohr einen rechteckigen Querschnitt aufweist und in einer in der oberen Wandung des Behälters befestigten Durchführungshülse mit rechteckigem Querschnitt längsverschiebbar gehalten ist. Hierdurch ergibt sich auf einfache Weise eine Drehsicherung für das Zentralrohr, wodurch eine übermäßige Belastung der Führungseinrichtung für die Bodenklappen und damit ein vorzeitiger Verschleiß vermieden werden.

Außerdem ist es vorteilhaft, wenn die Bodenklappen wenigstens im Bereich des Umfangsrandes eine Standfläche des Behälters bilden. Da sich die Bodenklappen bis zum Rand des Behälters erstrecken, kann der Umfangsrand in der Nähe des äußersten Randes des Behälters angeordnet sein, so daß eine kippsichere Aufstellung des Behälters möglich ist. Da auf diese Weise unterhalb des Bodens ein Freiraum verbleibt, kann auch die Ausführungsform mit durch die Bodenklappen hindurchgeführtem Zentralrohr sowie dem Querbalken unterhalb der geschlossenen Bodenklappen ohne zusätzliche Standfüße für den Behälter einfach hergestellt werden.

Die Erfindung wird anhand eines in der Zeichnung schematisch dargestellten Ausführungsbeispieles nachstehend näher erläutert.

Es zeigen:
Fig. 1 eine teilweise geschnittene Seitenansicht des erfindungsgemäßen Sammelbehälters in der Entleerungsstellung,
Fig. 2 eine gegenüber Fig. 1 um einen Winkel von 90° gedrehte Seitenansicht des Behälters mit geschlossenen Bodenklappen und
Fig. 3 eine Draufsicht auf den Behälter nach Fig. 1 und 2.

Der in der Entleerungsstellung in Fig. 1 dargestellte Sammelbehälter ist insbesondere für sperrige Feststoffe, wie beispielsweise Altpapier oder Pappen, ausgebildet. Der Behälter besteht aus seitlichen etwa zylinderförmigen Wandungen 1 sowie oberen Wandungen 2, welche etwa halbkugelförmig ausgebildet sind und sich integral an die seitlichen Wandungen 1 anschließen. Die oberen Wandungen 2 sind auf einander gegenüberliegenden Seiten gaubenartig ausgeführt und jeweils mit einer Einwurföffnung 3 versehen. Im Bodenbereich des Behälters sind zwei Bodenklappen 4 und 5 vorgesehen. Die Bodenklappe 4 ist um eine horizontal angeordnete Schwenkachse 6 drehbar gelagert. Die Schwenkachse der Bodenklappe 5 ist in Fig. 1 nicht dargestellt.

In Längsrichtung des Behälters verläuft ein Zentralrohr 7, welches an seinem oberen Ende mit einem Ring 8 und an seinem unteren Ende mit einem Quersteg 9 verbunden ist. Neben dem Ring 8 ist an einer Verstärkungsplatte 10 ein Hubring 11 zum Anheben des Behälters vorgesehen. Weiterhin ist in der Verstärkungsplatte 10 eine im Querschnitt rechteckige Durchführungshülse für das ebenfalls reckteckige Zentralrohr 7 vorgesehen, wie Fig. 3 zeigt.

Zur Verstärkung der Verbindung des Zentralrohres 7 mit dem Querbalken 9 sind Stegbleche 12 und 13 eingeschweißt. Auf diese Weise ergeben das Zentralrohr 7 und der Querbalken 9 eine äußerst steife T-Verbindung. Am freien Ende 9a des Querbalkens 9 ist ein Lenkhebel 14 um eine Achse 15 drehbar gelagert. Weiterhin ist etwa in der Mitte der Bodenklappe 4 eine Lagerung für eine Drehachse 16 vorgesehen, um welche der Lenkhebel 14 ebenfalls verschwenkbar ist. In symmetrischer Anordnung zur Bodenklappe 4 ist der Bodenklappe 5 ein Lenkhebel 17 zugeordnet, welcher ebenfalls am freien Ende 9b des Querbalkens 9 um eine Achse 18 verschwenkbar ist. Wegen der Symmetrie der Bodenklappen verlaufen die der Bodenklappe 4 zugeordneten Achsen 6, 15 und 16 einander und zu den der Bodenklappe 5 zugeordneten Achsen parallel.

Fig. 1 zeigt den Behälter in der Entleerungsstellung, wobei die Bodenklappen 4 und 5 um einen Winkel von nahezu 90° verschwenkbar sind, um auf diese Weise eine Zentralschüttung mit möglichst großem Öffnungsquerschnitt zu ermöglichen, so daß sich ein steiler Auslaufwinkel ergibt, welcher das problemlose Entleeren, insbesondere von sperrigen Papp- oder Papierteilen, ermöglicht. In der in Fig. 1 dargestellten Entleerungsstellung wird der Behälter üblicherweise durch einen nicht dargestellten Kranhaken an seinem Tragring 11 gehalten. Zum Schließen des Behälters zieht ein weiterer in den Ring 8 greifender Kranhaken diesen nach oben, so daß das Zentralrohr in Längsrichtung zusammen mit dem Querbalken 9 bewegt wird und durch die gewählte Gelenkanordnung der Bodenklappen 4 und 5 diese geschlossen werden. Diese Schließstellung des Behälters ist durch die beschriebene Gelenkanordnung mit äußerst geringem Hub des Zentralrohres 7 möglich. In der Schließstellung ragt ein oberer Längsabschnitt 7a aus der oberen Wandung 2 des Behälters heraus, wie aus Fig. 2 ersichtlich ist. Sofern der obere Längsabschnitt 7a des Zentralrohres 7 teleskopartig ausgeführt ist, kann er ggf. nach einer in axialer Richtung wirkenden Entriegelung in das Behälterinnere zurückgeschoben werden, so daß die Maximalhöhe des Behälters verringert wird.

Im Bereich des Umfangsrandes des Behälters sind die Bodenklappen 4 und 5 mit einer ringförmigen Standfläche 18' versehen, wie aus Fig. 1 am Beispiel der Bodenklappe 4 erkennbar ist. Eine weitere Standfläche 19 ist auch im Mittelbereich des Bodens vorgesehen, wie Fig. 1 ebenfalls am Beispiel der Bodenklappe 4 zeigt. Da durch den Verlauf der Schwenkachse 6 der Bodenklappe 4 sowie der gegenüberliegenden Schwenkachse der Bodenklappe 5 im Inneren des Behälters Stufen vorhanden sind, durch welche der Austritt der im Behälter gesammelten Feststoffe behindert oder gestört werden kann, sind in diesen Bereichen der seitlichen Wandungen 1 Schürzenabschnitte 20 eingebaut, wie auf der rechten Seite von Fig. 1 zu erkennen ist.

## Patentansprüche

1. Sammelbehälter mit Bodenentleerung für Feststoffe, insbesondere Altpapier, bestehend aus seitlichen und oberen Wandungen (1, 2) mit wenigstens einer Einwurföffnung (3) sowie zwei gleichzeitig verschwenkbaren Bodenklappen (4, 5), welche auf einander diametral gegenüberliegenden Seiten des unteren Umfangsrandes des Behälters angelenkt und im angehobenen Zustand des Behälters mittels eines in dessen oberer Wandung (2) längsverschiebbar gehaltenen Zentralrohres (7) im geschlossenen Zustand gehalten bzw. in die Entleerungsstellung verschwenkbar sind, wobei am bodenseitigen Ende des Zentralrohres (7) ein im geschlossenen Zustand der Bodenklappen (4, 5) oberhalb der Bodenklappen (4, 5) mit seiner Längsrichtung quer zu den Schwenkachsen (6) der Bodenklappen (4, 5) angeordneter Querbalken (9) angebracht ist, an dessen freie Enden (9a, 9b) für jede Bodenklappe (4, 5) ein Lenkhebel (14,17) angelenkt ist, deren jeweils anderes Ende innenseitig an der zugehörigen Bodenklappe (4, 5) angelenkt ist, dadurch gekennzeichnet daß die bodenseitigen Gelenke (16) der Lenkhebel (14, 17) im geschlossenen Zustand der Bodenklappen (4, 5) etwa gleiche Abstände von der Bodenmitte und von der Schwenkachse (6) der zugeordneten Bodenklappe (4, 5) aufweisen und daß sich der Querbalken (9) wenigstens bis über die bodenseitigen Gelenke (16) im geschlossenen Zustand der Bodenklappen (4, 5) erstreckt.

2. Sammelbehälter nach Anspruch 1, dadurch gekennzeichnet, daß die Bodenklappen (4, 5) um einen Winkel von etwa 90° verschwenkbar sind.

3. Sammelbehälter nach Anspruch 1 oder 2, dadurch gekennzeichnet, daß das Zentralrohr (7) über Stegbleche (12, 13) mit dem Querbalken (9) verschweißt ist.

4. Sammelbehälter nach einem der Ansprüche 1 bis 3, dadurch gekennzeichnet, daß die seitlichen Wandungen (1) des Behälters innenseitig im Bereich oberhalb der Schwenkachsen (6) mit Bodenklappen (4) mit schräg nach unten gerichteten Schürzenabschnitten (20) ausgerüstet sind.

5. Sammelbehälter nach einem der Ansprüche 1 bis 4, dadurch gekennzeichnet, daß der obere Längsabschnitt (7a) des Zentralrohres (7) als Teleskop ausgebildet ist.

6. Sammelbehälter nach Anspruch 5, dadurch gekennzeichnet, daß der teleskopartige Längsabschnitt (7a) in der ausgezogenen Stellung mit dem unteren Längsabschnitt in Längsrichtung verriegelbar ist.

7. Sammelbehälter nach einem der Ansprüche 1 bis 6, dadurch gekennzeichnet, daß das Zentralrohr (7) einen rechteckigen Querschnitt aufweist und in einer in der oberen Wandung (2) des Behälters befestigten Durchführungshülse mit rechteckigem Querschnitt längsverschiebbar gehalten ist.

8. Sammelbehälter nach einem der Ansprüche 1 bis 7, dadurch gekennzeichnet, daß die Bodenklappen (4, 5) wenigstens im Bereich des Umfangsrandes eine Standfläche (18') bilden.

## Claims

1. Collection container with bottom discharge for solids, especially waste paper, comprising lateral and upper walls (1, 2) having at least one insertion opening (3) as well as two simultaneously movable hinged bottom flaps (4, 5) which are linked on diametrically opposite sides of the lower periphery edge of the container and which - in the lifted state of the container - are held or are movable into the discharging state, respectively, by means of a central tube (7) being longitudinally movably mounted in the upper wall (2) wherein a traverse (9) is mounted at that end of the central tube (7) directed to the bottom and in closed state of the bottom flaps (4, 5) above the bottom flaps (4, 5) and with its longitudinal direction transverse to the hinge (6) of the bottom flaps (4, 5), said traverse (9) having free ends (9a, 9b) at which one coupling lever (14, 17) each is linked for each bottom flap (4, 5), the other end the coupling lever is each mounted at the inner side of the respective bottom flap (4, 5),
characterized in that the bottom-side joints (16) of the coupling levers (14, 17) have in closed state of said bottom flaps (4, 5) nearly same distances from the bottom center and from the hinges (6) of the corresponding bottom flap (4, 5) and that said traverse (9) extends at least over the bottom-side joints (16).

2. Container according to claim 1, characterized in that said bottom flaps (4, 5) are pivotable for an angle of about 90°.

3. Container according to claim 1 or 2, characterized in that said central tube (7) is welded to said traverse (9) by means of web plates (12,13).

4. Container according to one of the claims 1 to 3, characterized in that said lateral walls (1) of the container are provided on their inner sides in the range above said hinges (6) of the bottom flaps (4) with guard plate sections (20) inclined toward the bottom.

5. Container according to one of the claims 1 to 4, characterized in that the upper longitudinal section (7a) of said central tube (7) is formed as a telescope.

6. Container according to claim 5, characterized in that the telescopic longitudinal section (7a) is lockable in its pulled out state in longitudinal direction with the lower longitudinal section.

7. Container according to one of the claims 1 to 6, characterized in that said central tube (7) comprises a rectangular section and is longitudinally movable in a leading-in socket having a rectangular section and being fixed in the upper wall (2) of the container.

8. Container according to one of the claims 1 to 7, characterized in that the bottom flaps (4, 5) form at least a supporting surface (18') in the range of the periphery edge.

## Revendications

1. Conteneur de collecte à déchargement par le fond pour matières solides, en particulier pour vieux papiers, comprenant des parois latérales et supérieures (1, 2) présentant au moins une ouverture d'alimentation (3), ainsi que deux trappes de fond (4, 5), susceptibles de pivoter simultanément, qui sont articulées en des côtés diamétralement opposés l'un à l'autre du bord periphérique inférieur du conteneur, et qui, dans la position soulevée du conteneur, au moyen d'un tube central (7) monté à coulissement longitudinal dans la paroi supérieure (2) du conteneur, sont maintenues en position fermée ou peuvent pivoter jusqu'à la position de vidange, une traverse (9), installée à l'extrémité côté fond du tube central (7), étant disposée au-dessus des trappes de fond (4, 5) lorsque celles-ci sont en position fermée, la direction longitudinale de la traverse étant transversale aux axes de pivotement (6) des trappes de fond (4, 5), tandis qu'aux extrémités libres (9a, 9b) de la traverse est articule pour chacune des trappes de fond (4, 5) un levier de commande (14,17) dont l'autre extrémite est articulée respectivement sur le côté intérieur de la trappe de fond (4, 5) associée, caractérisé en ce que, lorsque les trappes de fond (4, 5) sont en position fermée, les articulations côté fond (16) des leviers de commande (14,17) sont à des distances à peu près égales du centre du fond et de l'axe de pivotement (6) de la trappe de fond correspondante, et en ce que la traverse (9) s'etend au moins jusqu'au-dessus des articulations côté fond (16) lorsque les trappes de fond (4, 5) sont en position fermée.

2. Conteneur de collecte conforme à la revendication 1, caractérisé en ce que les trappes de fond (4, 5) sont susceptibles de pivoter selon un angle d'environ 90°.

3. Conteneur de collecte conforme à l'une des revendications 1 ou 2, caractérisé en ce que le tube central (7) est soudé avec la traverse (9) par l'intermédiaire de tôles d'entretoise (12, 13).

4. Conteneur de collecte conforme à l'une des revendications 1 à 3, caractérisé en ce que les parois latérales (1) du conteneur sont munies du côté intérieur, dans la zone située au-dessus des axes de pivotement (6) des trappes de fond (4), de tronçons de jupe (20) dirigés en oblique vers le bas.

5. Conteneur de collecte conforme à l'une des revendications 1 à 4, caractérisé en ce que le tronçon longitudinal supérieur (7a) du tube central (7) est télescopique.

6. Conteneur de collecte conforme à la revendication 5, caractérisé en ce que, dans la position deployée, le tronçon longitudinal télescopique (7a) est verrouillable en direction longitudinale avec le tronçon longitudinal inférieur.

7. Conteneur de collecte conforme à l'une des revendications à 6, caractérisé en ce que le tube central (7) est de section rectangulaire et est monté à coulissement longitudinal dans un fourreau de guidage rectangulaire fixé dans la paroi supérieure (2) du conteneur.

8. Conteneur de collecte conforme à l'une des revendications 1 à 7, caractérisé en ce que les trappes de fond (4, 5) forment, au moins dans la zone du bord périphérique, une surface de repos (18').
